# EUROPÄISCHE PATENTSCHRIFT

(11) **EP 0 777 778 B1**
(45) Veröffentlichungstag und Bekanntmachung des Hinweises auf die Patenterteilung: **24.06.1998**
(21) Anmeldenummer: 95927724.5
(22) Anmeldetag: 26.07.1995
(51) Int. Cl.: D06F 75/22

(54) **DAMPFBÜGELEISEN**
STEAM IRON
FER A REPASSER A VAPEUR

(30) Priorität: 27.08.1994 DE 4430548
(43) Veröffentlichungstag der Anmeldung: 11.06.1997
(73) Patentinhaber: Braun Aktiengesellschaft, Frankfurt am Main (DE)
(72) Erfinder: HAHNEWALD, Andrea, 63303 Dreieich (DE); SANZ CORONADO, Juan Carlos, 8031 Barcelona (ES); PEREZ AURIA, Augustin, 08950 Esplugues de Llobregat (ES); PONS, Francesc, 08960 Sant Just Desvern (ES); PALMA VASQUEZ, Miguel, 08012 Barcelona (ES)
(86) Internationale Anmeldenummer: EP9502949
(87) Internationale Veröffentlichungsnummer: WO9606970

(56) Entgegenhaltungen:
- DE-A- 4 133 295
- FR-A- 1 356 984
- GB-A- 972 377

## Beschreibung

Die Erfindung betrifft ein Dampfbügeleisen nach dem Oberbegriff des Patentanspruchs 1.

Dampfbügeleisen erleichtern das Bügeln, indem das Bügelgut durch Anfeuchten geschmeidiger gemacht wird. Das Anfeuchten erfolgt nach dem Stand der Technik zum einen durch Dampf, der aus Dampfaustrittslöchern in der Sohle des Bügeleisens austritt und/oder durch einen Dampf- oder Flüssigkeitsstrahl, der in Bügelrichtung vor der Spitze der Bügeleisensohle auf das Bügelgut auftrifft. Dabei kann es jedoch, je nach der Art des zu bügelnden Stoffes und der Zusammensetzung und der Temperatur des Dampf/Flüssigkeitsstrahles entweder zu Wasserflecken kommen, wenn das Gewebe, beispielsweise ein synthetisches Gewebe, nicht saugfähig ist oder das Dampf-Flüssigkeitsgemisch dringt nicht ausreichend in den Stoff ein, beispielsweise, wenn es sich um einen dicken, saugfähigen Naturfaserstoff wie Baumwolle handelt. Es muß also mehrfach befeuchtet und gebügelt werden. Da die zu bügelnden Gewebe stark variierende Saugeigenschaften aufweisen, ist das Bügelverhalten ebenfalls stark unterschiedlich.

Das in der DE - OS 41 33 295 beschriebene Dampfbügeleisen weist zwei Verdampferkammern auf, von denen eine dazu bestimmt ist, die Flüssigkeit zu verdampfen, die als Dampf-Flüssigkeitsstrahl vor die Spitze der Bügeleisensohle geleitet werden soll.

Aus der FR-A-1 356 984 ist weiterhin ein Dampfbügeleisen der eingangs genannten Art bekannt. Bei diesem Bügeleisen wird der Zusatzdampfstoß über die an der Bügeleisensohle ausgebildeten Austrittsöffnungen auf das Bügelgut aufgebracht. Dabei legt der Dampf einen verhältnismäßig kurzen Weg von der Eintropfstelle bis zu seinem Austritt zurück, so daß nur ein kurzer Aufheizweg für den Dampf zur Verfügung steht.

Es ist Aufgabe der vorliegenden Erfindung, den Ausstoß des Dampfstrahles zu verbessern.

Diese Aufgabe wird durch ein Dampfbügeleisen mit den kennzeichnenden Merkmalen des Patentanspruchs 1 gelöst.

In vorteilhafter weise zeigt sich bei der Ausbildung des Dampfbügeleisens nach Anspruch 1, daß auch bei der Vorgabe, daß der Dampfkanal auf dem räumlich begrenzten Gebiet des Bügeleisenkörpers aufzubringen ist, sich dennoch eine Verlängerung der Ausdehnung des Dampfkanales in Längsrichtung erzielen läßt. Dadurch kann der eventuell noch feuchte Dampf während des Durchströmens des Dampfkanales weitere Wärmeenergie aufnehmen so daß an der Dampfaustrittsdüse vorwiegend trockener Dampf austritt.

Die Ansprüche 2 und 3 zeigen besonders vorteilhafte Ausgestaltungen des Dampfkanales im Hinblick auf die Beschränkungen die sich aus der räumlichen Begrenzung des Bügeleisenkörpers ergeben.

Bei der Ausbildung des Dampfbügeleisens nach Anspruch 4 zeigt sich vorteilhaft, daß die Wassermenge in die in der zweiten Verdampferkammer verdampft werden soll, durch die Pumpenanordnung einerseits liecht dosierbar ist und andererseits mit einer hinreichend großen Förderrate in die Verdampferkammer förderbar ist so daß auch die Verdampfung dieses Wassers in einen relativ kurzen Zeitraum erfolgen kann.

Bei der Ausbildung des Dampfbügeleisens nach Anspruch 5, zeigt sich durch die getrennte Anordnung der Zutropfstellen, daß das Wasser an der einen Zutropfstelle eintropft unmittelbar vor der Dampfaustrittsdüse von den bereits vollständig verdampften Wasser der anderen Zutropfstelle mit befördert wird, so daß ein feuchterer Dampf beim Verlassen des Dampfes aus der Dampfaustrittsdüse entsteht.

In vorteilhafter Ausbildung zeigt sich bei dem Dampfbügeleisen nach Anspruch 6, daß der Feuchtigkeitsanteil des Dampfes der aus Dampfaustrittsdüse austritt einstellbar ist.

Bei der Ausbildung des Dampfbügeleisens nach Anspruch 7, zeigt sich in vorteilhafter Weise, daß durch die verzögerte Einleitung der Flüssigkeitsmenge zu der zweiten Zutropfstelle dieser Flüssigkeitsmenge an der zweiten Zutropfstelle erst dann eingetropft wird wenn, die Flüssigkeitsmenge an der ersten Zutropfstelle verdampft ist und durch die Verdampferkammer zu der zweiten Zutropfstelle gelangt ist, so daß die dort eintreffende Flüssigkeitsmenge sofort von dem bereits anströmenden Dampf der Flüssigkeitsmenge der ersten Zutropfstelle fortgefördert wird.

Bei der Ausbildung des Dampfbügeleisens nach Anspruch 8, zeigt sich vorteilhaft, daß über die Flüssigkeitsmenge auch die durch die Dampfaustrittsdüse austretende Dampfmenge einstellbar ist.

Bei der Ausbildung des Dampfbügeleisens nach Anspruch 9 zeigt sich in vorteilhafter Weise, daß möglicherweise auftretende lokale Abkühlung aufgrund der eintropfenden Flüssigkeitsmenge und der dem Bügeleisenkörper entzogenen Wärmemenge auf Grund der eintropfenden Flüssigkeitsmenge und der dem Bügeleisenkörper entzogenen Wärmemenge auf Grund der Verdampfung durch die getrennten Heizvorrichtungen separat ausgeregelt werden können.

Mit den Ausgestaltungen nach den Ansprüchen 10 und 11 nämlich der Veränderbarkeit der Form der Dampfaustrittsdüse sowie der Möglichkeit mehrere Dampfaustrittsdüsen vorzusehen, läßt sich die Richtung uns die Stärke des austretenden Dampfes variieren.

Weitere Einzelheiten und Vorteile der Erfindung gehen aus den nachstehend erläuterten Figuren hervor. Es zeigen:
- Fig. 1: einen Schnitt durch einen Teil eines erfindungsgemäßen Dampfbügeleisens
- Fig. 2: eine Aufsicht auf die Oberseite des beheizbaren Schuhs eines Dampfbügeleisens

Fig. 1 zeigt eine vereinfachte Darstellung eines Dampfbügeleisens 2. Auf einer Sohle 4 ist ein beheizbarer Schuh 6 montiert. In den beheizbaren Schuh 6 sind zwei Verdampferkammern eingearbeitet. Eine erste Verdampferkammer 8 steht über eine durch ein Ventil (nicht dargestellt) verschließbare Flüssigkeitsleitung 10 mit dem Flüssigkeitsbehälter 12 in Strömungsverbindung. Während des Dampfbügelns strömt bei geöffneter Leitung 10 Flüssigkeit aus dem Behälter 12 durch die Leitung 10 auf eine Zutropfstelle 14 in der ersten Verdampferkammer und wird vollständig verdampft. Der Dampf strömt durch einen Austrittskanal 16 zu Dampfaustrittslöchern 18 in der Sohle 4 des Dampfbügeleisens 2, um das Bügelgut zu befeuchten. Um den Dampfaustritt aus der Sohle 4 zu intensivieren, ist eine zweite Zutropfstelle 20 vorgesehen, die mit der ersten Verdampferkammer in Strömungsverbindung steht. Wird dort Flüssigkeit zugeleitet und zusätzlich zu der Dampferzeugung an der ersten Zutropfstelle in Dampf umgewandelt und durch den Austrittskanal 16 geleitet, so tritt pro Zeiteinheit eine wesentlich höhere Menge Dampf aus den Dampfaustrittslöchern 18 aus und befeuchtet das Bügelgut.

Weiter weist der beheizbare Schuh 6 eine zweite Verdampferkammer 22 auf. Diese zweite Verdampferkammer 22 ist langgestreckt in die Oberseite des Schuhs 6 eingearbeitet, wie aus Fig. 2 deutlicher hervorgeht. Die Verdampferkammer 22 weist eine erste 24 und eine zweite 26 Zutropfstelle auf. Weiter steht die zweite Verdampferkammer 22 in Strömungsverbindung mit einer Dampfaustrittsdüse 28. Die Dampfaustrittsdüse 28 ist so angeordnet, daß der ausgesandte Dampf-Flüssigkeitsstrahl vor der Spitze des Damfbügeleisens auftrifft und so das Bügelgut befeuchtet, kurz bevor die Sohle 4 des Dampfbügeleisens darübergleitet.

Die Zutropfstellen 24 und 26 werden durch eine Pumpenanordnung 30 mit Flüssigkkeit aus dem Flüssigkeitsbehälter 12 beaufschlagt. Die Pumpenanordnung 30 weist einen Ansaugkanal 32 auf, durch den bei Betätigen einer Pumpe 34 Flüssigkeit aus dem Flüssigkeitsbehälter 12 in den Zutropfkanal 36 gefördert wird. Die Pumpe 34, beispielsweise eine Kolbenpumpe, wird durch Drehen und/oder Drücken eines Betätigungselements 38 betrieben. An der Pumpe 34 kann die zu fördernde Flüssigkeitsmenge vom Benutzer des Dampfbügeleisens vorgewählt werden, beispielsweise, indem der Kolbenhub der Pumpe vorgewählt wird. Üblich sind Flüssigkeitsmengen zwischen ca. 1 und ca. 7 g Flüssigkeit pro Hub. In den Zutropfkanal 36 kann eine Verteilervorrichtung 40 eingesetzt sein. In dieser Verteilervorrichtung 40 mündet der Zutropfkanal in zwei Ausgangskanälen 42, 44. Der erste Ausgangskanal 42 endet oberhalb der ersten Zutropfstelle 24 der zweiten Verdampferkammer 22, der zweite Ausgangskanal 44 endet oberhalb der zweiten Zutropfstelle 26 der zweiten Verdampferkammer 22. Um den Zustrom von Flüssigkeit zur zweiten Zutropfstelle 26 regelbar zu gestalten, ist an dem zweiten Ausgangskanal 44 eine Einstellvorrichtung 46 angeordnet. Diese Einstellvorrichtung 46, hier ein drehbarer Stift, der mehr oder weniger weit in den Kanal 44 eingeschraubt werden kann, um den Strömungsquerschnitt einzustellen, der den Flüssigkeitsdurchtritt begrenzt, ist durch den Benutzer des Dampfbügeleisens zu betätigen. Andere Einstellvorrichtungen wie beispielsweise eine Klemme zum Einschnüren eines flexiblen Leitungsabschnittes des Ausgangskanals sind ebenfalls geeignet, das Aufteilen des Flüssigkeitsstromes zu beeinflussen. Ebenso ist es aber auch denkbar, eine Ausgestaltung ohne die Verteilervorrichtung 40 vorzusehen. Der Zutropfkanal 36 führt an die erste (und in diesem Fall einzige) Zutropfstelle 24 der zweiten Verdampferkammer 22.

Fig. 2 zeigt in der Aufsicht eine mögliche Ausgestaltung und Anordnung der ersten 8 und der zweiten 22 Verdampferkammer in dem beheizbaren Schuh 6 des Dampfbügeleisens 2. Die zweite Verdampferkammer 22 ist zwischen der ersten Verdampferkammer 8 im Zentrum des Schuhs 6 und der Außenkante 48 des Schuhs 6 angeordnet. Sie erstreckt sich ausgehend von einem ersten Ende 50 im vorderen Drittel des Schuhs 6, an dem die erste Zutropfstelle 24 angeordnet ist, gabelförmig zu beiden Seiten der ersten Verdampferkammer 8 zum hinteren Ende des Schuhs 6. Von einer Biegung 52 von ca. 180° im hinteren Drittel des Schuhs 6 erstreckt sich die zweite Verdampferkammer 22 bis zur Spitze des Schuhs 6 und mündet dort mit ihrem zweiten Ende 54 unmittelbar an der Dampfaustrittsdüse 28. Am zweiten Ende 54 der zweiten Verdampferkammer 22 kann die zweite Zutropfstelle 26 angeordnet sein. Die erste 8 und die zweite 22 Verdampferkammer können durch getrennte Heizdrähte (nicht dargestellt) separat beheizt werden.

Ein Dampf-Flüssigkeitsstrahl wird erzeugt, indem durch Betätigen der Pumpe 34 eine vorbestimmte Flüssigkeitsmenge durch den Ansaugkanal 32 aus dem Flüssigkeitsbehälter 12 angesaugt und in den Zutropfkanal 36 gefördert wird, von wo die Flüssigkeit, üblicherweise kalkfreies Wasser, in die Verteilervorrichtung 40 gelangt. Die Flüssigkeitsmenge wird hier in zwei Teilströme geteilt. Ein erster Teilstrom passiert den Ausgangskanal 42 und gelangt auf die beheizte erste Zutropfstelle 24 der zweiten Verdampferkammer 22. Die Flüssigkeit strömt durch die langgestreckte, zweite Verdampferkammer 22 und beginnt zu verdampfen. Dadurch, daß sich diese Verdampferkammer 22 lang erstreckt, wird das Wasser, das an der ersten Zutropfstelle 24 zutropft, nahezu vollständig verdampft. Bewegt sich der Dampf nämlich von der ersten Zutropfstelle 24 in Richtung der Dampfaustrittsdüse 28 als zunächst feuchter Dampf, so kann dieser feuchten Dampf aufgrund der länglichen Erstreckung der Verdampferkammer 22 während der Bewegung zur Dampfaustrittsdüse 28 von den Seitenwänden der Verdampferkammer 22 weiter erwärmt werden, so daß bis zum Erreichen der Dampfaustrittsdüse 28 das Wasser zumindest nahezu vollständig verdampft ist. Am zweiten Ende 54 der zweiten Verdampferkammer angelangt, ist der erste Teilstrom der zugeführten Flüssigkeit vollständig oder nahezu vollständig verdampft und beginnt, aus der Dampfaustrittsdüse 28 auszutreten. In den austretenden Dampf wird der zweite Teilstrom der Flüssigkeit durch den Ausgangskanal 44 auf die zweite Zutropfstelle 26 abgegeben. Dieser Teilstrom wird nur noch teilweise verdampft, ein erheblicher Teil der Flüssigkeit wird durch den bereits verdampften ersten Flüssigkeitsteilstrom mitgerissen und gelangt durch die Dampfaustrittsdüse 28 als feinzerstäubter Tröpfchenstrom mit dem Dampf auf das Bügelgut. Durch Einstellen der Verteilervorrichtung 40 kann der Benutzer in weitem Rahmen voreinstellen, ob der zweite Teilstrom der Flüssigkeit nahezu vollständig verdampft werden soll, so daß ein relativ heißer Dampfstoß auf das Bügelgut trifft, oder ob die an der zweiten Zutropfstelle 26 zugesetzte Flüssigkeit im wesentlich in flüssigem Aggregatzustand von dem Dampf des ersten Teilstromes mitgerissen werden soll, so daß ein stark mit Flüssigkeitströpfchen angereicherter, weniger heißer Dampf-Flüssigkeitsstrahl auf das Bügelgut trifft. Insbesondere für das Erzeugen eines Dampf-Flüssigkeitsstrahls ist es vorteilhaft, daß die Verteilvorrichtung zunächst den ersten Teilstrom der zugeführten Flüssigkeit abgibt und erst danach, wenn der dadurch erzeugte Dampf bereits das zweite Ende 54 der zweiten Verdampferkammer 22 erreicht, den zweiten Teilstrom der Flüssigkeit auf die zweite Zutropfstelle 26 leitet. Diese Zeitverzögerung ergibt sich also aus der Zeit, die das Wasser um an der ersten Zutropfstelle 24 zu verdampfen zuzüglich der Zeit, die sich aus der Strömungsgeschwindigkeit des Dampfes ergibt, nämlich der Zeit, die der Dampf benötigt, um von der ersten Zutropfstelle 24 zu der zweiten Zutropfstelle 26 zu gelangen.

Im Zusammenhang mit der vorliegenden Beschreibung von Ausführungsbeispiel sind Anordnungen beschrieben worden, die aus einem Bügeleisenschuh mit einer damit verbundenen Bügeleisensohle bestehen. Dabei ist es in Kenntnis der Erfindung ersichtlich, daß diese auch bei einem Bügeleisen Anwendung finden kann, dessen Unterseite einstückig als Bügeleisenkörper ausgebildet ist. Das Bügeleisen weist also einen Körper auf, der einstückig ausgebildet ist oder aus Schuh und Sohle besteht.

## Patentansprüche

1. Dampfbügeleisen mit einem Flüssigkeitsbehälter (12), einem beheizbaren Körper (4, 6), der auf seiner Unterseite mit Dampfaustrittslöchern (18) versehen ist und der auf seiner Oberseite mindestens zwei Verdampferkammern (8, 22) zum Verdampfen von Flüssigkeit aufweist, wobei jede Verdampferkammer (8, 22) mindestens eine Zutropfstelle (14, 24) hat und wobei mindestens eine der Verdampferkammern (8) einerseits über eine Flüssigkeitszuleitung (10) mit dem Flüssigkeitsbehälter (12) und andererseits mit den Dampfaustrittslöchern (18) in Strömungsverbindung steht und wobei die andere Verdampferkammer (22) einerseits über einen Zutropfkanal (36) mit dem Flüssigkeitsbehälter (12) und andererseits mit einer Dampfaustrittsdüse (28) in Strömungsverbindung steht, wobei sich die Dampfaustrittsdüse (28) am vorderen Ende des Dampfbügeleisens befindet, und wobei die Ausdehnung der anderen Verdampferkammer (22) in Strömungsrichtung dadurch vergrößert wird, daß sie als Dampfkanal ausgebildet ist, in den Flüssigkeit an dem als Zutropfstelle (24) ausgebildeten ersten Ende (50) eingetropft wird **dadurch gekennzeichnet,** daß sich die Zutropfstelle (24) im vorderen Bereich der Oberseite des beheizbaren Körpers (4, 6) befindet, daß sich die andere Verdampferkammer (22), von der Zutropfstelle (24) ausgehend, in Richtung des hinteren Endes des Dampfbügeleisens erstreckt und durch eine Richtungsumkehr zu der Dampfaustrittsdüse (28) geführt wird und daß sich die andere Verdampferkammer (22) bis zur Spitze des beheizbaren Schuhs (6) erstreckt und dort mit ihrem zweiten Ende (54) unmittelbar in die Dampfaustrittsöffnung (28) mündet.

2. Dampfbügeleisen nach Anspruch 1, **dadurch gekennzeichnet,** daß sich die als Dampfkanal ausgebildete zweite Verdampferkammer (22) von der ersten Zutropfstelle (24) im vorderen Drittel des beheizbaren Körpers (4, 6) in etwa parallel zu den Außenkanten (48) des Körpers (4, 6) gabelförmig bis in das hintere Drittel des beheizbaren Körpers (4,6) erstreckt, von wo sich die zweite Verdampferkammer (22) nach einer Biegung um ca. 180° wieder in Richtung zur Dampfaustrittsdüse (28) erstreckt.

3. Dampfbügeleisen nach Anspruch 2, **dadurch gekennzeichnet,** daß die von der Mitte des Körpers (4, 6) aus betrachtet außenliegende Wand des Teiles der Verdampferkammer (22), der sich von der Zutropfstelle (24) ausgehend in Richtung des hinteren Endes des Bügeleisens erstreckt, zugleich die von der Mitte des Körpers (4,6) aus betrachtet innenliegende Wand des Teiles der Verdampferkammer (22) bildet, der sich nach der Richtungsumkehr zu der Dampfaustrittsdüse (28) des Bügeleisens erstreckt.

4. Dampfbügeleisen nach einem der Ansprüche 1 bis 3, **dadurch gekennzeichnet,** daß eine Pumpenanordnung (30) vorhanden ist, die einen Ansaugkanal (32), eine Pumpe (34) und einen Zutropfkanal (36) aufweist, und durch die im Betriebszustand Flüssigkeit aus den Flüssigkeitsbehälter (12) zu der mindestens einen Zutropfstelle (24) der zweiten Verdampferkammer (22) förderbar ist.

5. Dampfbügeleisen nach Anspruch 4, **dadurch gekennzeichnet,** daß in dem Zutropfkanal (36) der Pumpenanordnung (30) eine Verteilervorrichtung (40) mit mindestens zwei Ausgangskanälen (42, 44) angeordnet ist, durch die die geförderte Flüssigkeit auf mindestens zwei räumlich voneinander beabstandeten Zutropfstellen (24, 26) der zweiten Verdampferkammer (22) förderbar ist, wobei an dem erstem Ende der Verdampferkammer (22) die erste Zutropfstelle (24) angeordnet ist, und an dem zweiten Ende (54) der Verdampferkammer (22) die zweite Zutropfstelle (26) unmittelbar vor der Dampfaustrittdüse (28) angeordnet ist.

6. Dampfbügeleisen nach Anspruch 5, **dadurch gekennzeichnet,** daß die Verteilervorrichtung (40) eine Einstellvorrichtung (46) aufweist, durch die das Verhältnis der jeweils an die erste (24) und die zweite (26) Zutropfstelle der zweiten Verdampferkammer (22) abzugebende Flüssigkeitsmenge einstellbar ist.

7. Dampfbügeleisen nach Anspruch 6, **dadurch gekennzeichnet,** daß die Verteilervorrichtung (40) in der Weise einstellbar ist, daß sie zuerst den der ersten Zutropfstelle (24) zuzuleitenden Teil der Flüssigkeitsmenge abgibt und mit einer zeitlichen Verzögerung den verbleibenden Teil der Flüssigkeitsmenge der zweiten Zutropfstelle (26) zuleitet.

8. Dampfbügeleisen nach einem der Ansprüche 4 bis 7, **dadurch gekennzeichnet,** daß die durch die Pumpe (34) aus dem Flüssigkeitsbehälter (12) angesaugte Flüssigkeitsmenge einstellbar ist.

9. Dampfbügeleisen nach einem der vorangehenden Ansprüche, **dadurch gekennzeichnet,** daß die erste (8) und die zweite (22) Verdampferkammer getrennt beheizbar sind.

10. Dampfbügeleisen nach einem der vorangehenden Ansprüche, **dadurch gekennzeichnet,** daß die Form der Dampfaustrittsdüse (28) veränderbar ist.

11. Dampfbügeleisen nach einem der vorangehenden Ansprüche, **dadurch gekennzeichnet,** daß die zweite Verdampferkammer (22) mit einer Mehrzahl von Dampfaustrittsdüsen verbunden ist.

## Claims

1. A steam iron having a liquid reservoir (12), a heatable body (4, 6) provided with steam discharge ports (18) on its underside and including at least two steam generating chambers (8, 22) on its upper side for the evaporation of liquid, in which each steam generating chamber (8, 22) has at least one drop impingement area (14, 24), in which at least one of the steam generating chambers (8) is in fluid communication with the liquid reservoir (12) through a liquid conduit (10) at the one end, and with the steam discharge ports (18) at the other end, in which the other steam generating chamber (22) is in fluid communication with the liquid reservoir (12) through a drop dispensing conduit (36) at the one end, and with a steam discharge nozzle (28) at the other end, said steam discharge nozzle (28) being arranged at the forward point of the steam iron, and in which the extent of the other steam generating chamber (22) is increased in the direction of flow by being configured as a steam conduit into which liquid is drip-fed at the first end (50) configured as drop impingement area (24), **characterized in that** said drop impingement area (24) is disposed in the forward region of the upper side of the heatable body (4, 6), that said other steam generating chamber (22), starting from the drop impingement area (24), extends in the direction towards the rear end of the steam iron and, following a reversal of direction, is routed to the steam discharge nozzle (28), and that said other steam generating chamber (22) extends up to the pointed end of the heatable shoe (6) where it opens with its second end (54) directly into the steam discharge nozzle (28).

2. The steam iron as claimed in claim 1, **characterized in that** the second steam generating chamber (22) configured as a steam conduit bifurcates from the first drop impingement area (24) in the forward third of the heatable body (4, 6), extending approximately parallel to the outer edges (48) of the body (4, 6) to the rear third of the heatable body (4, 6) where the second steam generating chamber (22) extends in a bight of around 180° back in the direction of the steam discharge nozzle (28).

3. The steam iron as claimed in claim 2, **characterized in that** the outer wall, as seen when looking at the center of the body (4, 6), of that part of the steam generating chamber (22) that extends from the drop impingement area (24) in the direction of the rear end of the iron, is at the same time the inner wall, as seen when looking at the center of the body (4, 6), of that part of the steam generating chamber (22) that extends to the steam discharge nozzle (28) of the iron following the reversal of direction.

4. The steam iron as claimed in any one of the claims 1 to 3, **characterized in that** a pump arrangement (30) is provided which includes an aspirator conduit (32), a pump (34) and a drop dispensing conduit (36), and which, in operating condition, is adapted to deliver liquid from the liquid reservoir (12) to the at least one drop impingement area (24) of the second steam generating chamber (22).

5. The steam iron as claimed in claim 4, **characterized in that** the drop dispensing conduit (36) of the pump arrangement (30) is provided with a manifold device (40) having at least two outlet conduits (42, 44) adapted to feed the delivered liquid to at least two spaced-apart drop impingement areas (24, 26) of the second steam generating chamber (22), the first drop impingement area (24) being arranged at the first end of the steam generating chamber (22), and the second drop impingement area (26) being arranged at the second end (54) of the steam generating chamber (22) directly upstream of the steam discharge nozzle (28).

6. The steam iron as claimed in claim 5, **characterized in that** the manifold device (40) includes an adjusting device (48) by means of which the ratio of the liquid quantities to be fed to the first (24) and the second (26) drop impingement area of the second steam generating chamber (22) is adjustable.

7. The steam iron as claimed in claim 6, **characterized in that** the manifold device (40) is adjustable in such manner that it first issues that part of the liquid quantity that is to be fed to the first drop impingement area (24), routing the remaining part of the liquid quantity to the second drop impingement area (26) with a time delay.

8. The steam iron as claimed in any one of the claims 4 to 7, **characterized in that** the liquid quantity aspirated from the liquid reservoir (12) by the pump (34) is adjustable.

9. The steam iron as claimed in any one of the preceding claims, **characterized in that** the first (8) and the second (22) steam generating chamber are heatable separately.

10. The steam iron as claimed in any one of the preceding claims, **characterized in that** the shape of the steam discharge nozzle (28) is variable.

11. The steam iron as claimed in any one of the preceding claims, **characterized in that** the second steam generating chamber (22) is connected with a plurality of steam discharge nozzles.

## Revendications

1. Fer à repasser à vapeur comportant un réservoir de liquide (12), un corps (4, 6) chauffable qui est pourvu sur la face inférieure d'orifices de sortie de vapeur (18) et qui présente sur sa face supérieure au moins deux chambres de vaporisation (8, 22) pour vaporiser le liquide, chaque chambre de vaporisation (8, 22) ayant au moins une arrivée de gouttes (14, 24) et au moins une des chambres de vaporisation (8) étant en liaison d'écoulement d'une part via une conduite d'amenée de liquide (10) avec le réservoir de liquide (12) et d'autre part avec les orifices de sortie de vapeur (18), et l'autre chambre de vaporisation (22) étant en liaison d'écoulement d'une part via un canal d'arrivée de gouttes (36) avec le réservoir de liquide (12) et d'autre part avec une buse de sortie de vapeur (28), la buse de sortie de vapeur (28) se trouvant à l'extrémité antérieure du fer à repasser, et l'extension de l'autre chambre de vaporisation (22) étant agrandie en direction d'écoulement par le fait qu'elle est réalisée sous forme de canal à vapeur dans lequel du liquide entre par gouttes à la première extrémité (50) réalisée sous forme d'une arrivée de gouttes (24), caractérisé en ce que l'arrivée de gouttes (24) se trouve dans la région antérieure de la face supérieure du corps (4, 6) chauffable, en ce que l'autre chambre de vaporisation (22), partant de l'arrivée de gouttes (24), s'étend en direction de l'extrémité postérieure du fer à repasser à vapeur et est menée par inversion de direction vers la buse de sortie de vapeur (28), et en ce que l'autre chambre de vaporisation (22) s'étend jusqu'à la pointe de la semelle (6) chauffable et y débouche avec sa seconde extrémité (54) directement dans l'orifice de sortie de vapeur (28).

2. Fer à repasser à vapeur selon la revendication 1, caractérisé en ce que la seconde chambre de vaporisation (22), réalisée sous forme de canal à vapeur, s'étend depuis la première arrivée de gouttes (24) dans le tiers antérieur du corps (4, 6) chauffable, approximativement parallèlement aux arêtes extérieures (48) du corps (4, 6), en forme de fourchette jusqu'au tiers postérieur du corps (4, 6) chauffable, d'où la seconde chambre de vaporisation (22) s'étend, après un coudage d'environ 180°, de nouveau en direction de la buse de sortie de vapeur (28).

3. Fer à repasser à vapeur selon la revendication 2, caractérisé en ce que la paroi située à l'extérieur, vue depuis le milieu du corps (4, 6), de la partie de la chambre de vaporisation (22) qui s'étend en partant de l'arrivée de gouttes (24) dans la direction de l'extrémité postérieure du fer à repasser, forme en même temps la paroi située à l'intérieur vue depuis le milieu du corps (4, 6), de la partie de la chambre de vaporisation (22), qui s'étend vers la buse de sortie de vapeur (28) du fer à repasser après l'inversion de direction.

4. Fer à repasser à vapeur selon l'une quelconque des revendications 1 à 3, caractérisé en ce qu'il est prévu un agencement de pompe (30) qui présente un canal d'aspiration (32), une pompe (34) et un canal d'arrivée de gouttes (36) et grâce auquel en fonctionnement, on peut transporter du liquide provenant du réservoir de liquide (12) vers ladite au moins une arrivée de gouttes (24) de la seconde chambre de vaporisation (22).

5. Fer à repasser à vapeur selon la revendication 4, caractérisé en ce que dans le canal d'arrivée de gouttes (36) de l'agencement de pompe (30) est agencé un distributeur (40) comportant au moins deux canaux de sortie (42, 44), à travers lesquels le liquide transporté est susceptible d'être transporté jusqu'à au moins deux arrivées de gouttes (24, 26) de la seconde chambre de vaporisation (22), situées à distance l'une de l'autre, la première arrivée de gouttes (24) étant agencée à la première extrémité de la chambre de vaporisation (22), et la seconde arrivée de gouttes (26) se trouvant directement avant la buse de sortie de vapeur (28), à la seconde extrémité de la chambre de vaporisation (22).

6. Fer à repasser à vapeur selon la revendication 5, caractérisé en ce que le distributeur (40) présente un dispositif de réglage (46) grâce auquel on peut régler le rapport de la quantité de liquide à fournir respectivement par la première (24) et par la seconde arrivée de gouttes de la seconde chambre de vaporisation (22).

7. Fer à repasser à vapeur selon la revendication 6, caractérisé en ce que le distributeur (40) est réglable de manière à ce qu'il fournisse premièrement la partie de la quantité de liquide à amener à la première arrivée de gouttes (24) et qu'il conduise, avec un retard temporel, la partie résiduelle de la quantité de liquide à la seconde arrivée de gouttes (26).

8. Fer à repasser à vapeur selon l'une quelconque des revendications 4 à 7, caractérisé en ce qu'on peut régler la quantité de liquide aspirée par la pompe (34) hors du réservoir de liquide (12).

9. Fer à repasser à vapeur selon l'une quelconque des revendications précédentes, caractérisé en ce que la première (8) et la seconde (22) chambres de vaporisation sont chauffables séparément.

10. Fer à repasser à vapeur selon l'une quelconque des revendications précédentes, caractérisé en ce que la forme de la buse de sortie de vapeur (28) est variable.

11. Fer à repasser à vapeur selon l'une quelconque des revendications précédentes, caractérisé en ce que la seconde chambre de vaporisation (22) est reliée à une multitude de buses de sortie de vapeur.
